# EUROPÄISCHE PATENTSCHRIFT

(11) **EP 1 144 792 B1**
(45) Veröffentlichungstag und Bekanntmachung des Hinweises auf die Patenterteilung: **09.04.2003**
(21) Anmeldenummer: 99961065.2
(22) Anmeldetag: 09.12.1999
(51) Int. Cl.: E06B 7/10, E06B 7/23

(54) **FENSTER ODER TÜR**
WINDOW OR DOOR
FENETRE OU PORTE

(30) Priorität: 21.01.1999 DE 19902382
(43) Veröffentlichungstag der Anmeldung: 17.10.2001
(73) Patentinhaber: SIEGENIA-AUBI KG, 57234 Wilnsdorf (DE)
(72) Erfinder: GERSDORF, Oliver, D-57578 Birken Honigsessen (DE); LOHMANN, Cord, D-26135 Oldenburg (DE); ROTGER STEIGEMANN, Carmen, D-57078 Siegen (DE); SASSMANNSHAUSEN, Jürgen, D-57271 Hilchenbach (DE); STÜNN, Christoph, D-57290 Neunkirchen (DE); LOSKE, Stefan, D-57223 Kreuztal (DE)
(86) Internationale Anmeldenummer: EP9909667
(87) Internationale Veröffentlichungsnummer: WO00043625

(56) Entgegenhaltungen:
- DE-A- 19 610 428
- DE-A- 19 646 842

## Beschreibung

Die Erfindung betrifft ein Fenster oder eine Tür mit Blend- und Flügelrahmen, wobei zwischen Blend- und Flügelrahmen eine umlaufende Dichtkammer gebildet ist, die durch zumindest eine die Dichtung abgedichtet wird und wobei der Blendrahmen und der Flügelrahmen über einen Riegel und Riegeleingriffe aufweisenden Treibstangenbeschlag wahlweise verriegelbar oder entriegelbar sind.

Ein derartiges Fenster oder eine derartige Tür ist in vielfältigsten Ausführungsformen bereits bekannt geworden.

*Aus der DE 196 46 842 A1 ist ein Fenster bekannt geworden, welches aus einem Blendrahmen und einem Flügelrahmen gebildet ist, die bei geschlossenem Flügelrahmen über eine Dichtung gegeneinander abgedichtet sind. Dazu ist die Dichtung in einer Nut des Blendrahmens befestigt und liegt an einer Flügelrahmenkante an, so dass zwischen Flügelrahmen und Blendrahmen eine umlaufende Dichtkammer gebildet wird.*

*Um eine Belüftung der Gebäudeinnenseite auch bei geschlossenem Flügelrahmen bewirken zu können, ist vorgesehen, dass ein Lüftungskanal durch Bohrungen hergestellt wird, die - an der Dichtung vorbei- eine zur Aufnahme des Treibstangenbeschlages vorgesehene Nut mit der Dichtkammer verbindet. In der Beschlagaufnahmenut ist ein Regelungselement angebracht, mit dem der Volumenstrom regelbar ist.*

*Die Montage des Regelungselementes einerseits und die Herstellung der Bohrungen andererseits erfordern einen Fertigungs-Mehraufwand bei der Herstellung des Fensters.*

Aus der DE 297 13 820 U1 ist beispielsweise ein gattungsgemäßes Fenster bekannt geworden, bei dem innerhalb der Dichtkammer ein oder mehrere Lüftungsprofilteile vorgesehen sind, die einen Lüftungsweg von der Außenseite zur Raumseite des Fensters bzw. umgekehrt unter Umgehung der zwischen Blendrahmen und Flügelrahmen befindlichen Dichtungen ausbildet.

Das Lüftungsprofilteil wird dazu im Bereich eines Holmes des Blendrahmens befestigt, wobei evtl. vorhandene Dichtungen entsprechend ausgestaltet oder aber teilweise entfernt werden um den Lüftungsweg frei zu geben.

Je nach Druckverhältnissen kann die Luft von der Rauminnenseite zur Außenseite des Gebäudes oder aber umgekehrt strömen. Um den Lüftungsweg des Lüftungsprofilteiles zu begrenzen könnten Dichtstopfen eingesetzt werden.

Eine ähnlich Einrichtung ist auch aus der DE 297 22 466 U1 bekannt. Bei dem daraus bekannten Fenster wird der Lüftungsweg durch Öffnungen im Hohlprofil gebildet, durch den die Außenseite des Fensters oder der Tür mit der Rauminnenseite - an den entsprechenden Dichtungen vorbei - verbunden werden.

Die vorgenannten Ausgestaltungen haben den Nachteil, daß die Lüftungsmenge nur aufwendig oder gar nicht den persönlichen Bedürfnissen der im Raum anwesenden Personen anpaßbar ist. Insbesondere kann es bei hohen Druckunterschieden von der Rauminnenseite zur Außenseite zu unangenehmen Zugerscheinungen kommen.

Daher befassen sich eine Reihe von anderen Entwicklungen mit der Steuerung der Luftmenge. So ist aus der DE 196 10428 A1 ein Fenster bekannt, bei dem eine zwischen Blendrahmen und Flügelrahmen abdichtende Dichtung eine Dichtlippe aufweist, die bei geschlossenem Flügelrahmen an dem Flügelrahmen anliegt. An der Dichtlippe ist eine weitere Dichtlippe vorgesehen, die elastisch an der ersten Dichtlippe befestigt ist. Die erste Dichtlippe weist Luftdurchtrittsöffnungen auf, die so im Bereich der zweiten Dichtlippe angeordnet sind, daß bei Überschreiten eines bestimmten Differenzdruckes zwischen der Außenseite des Fensters gegenüber der Rauminnenseite des Fensters die Luftdurchtrittsöffnungen wenigstens teilweise durch die zweite Dichtlippe verschlossen werden.

Durch diese Maßnahme ist zwar eine selbsttätige Regulierung des Luftaustausches gewährleistet, dem persönlichen Empfinden der sich auf der Rauminnenseite aufhaltenden Person wird dabei aber keine Rechnung getragen.

Andere Ausgestaltungen sehen daher bedienbare Belüftungseinrichtungen vor, wie beispielsweise aus der DE 37 43 572 A1 bekannt. Derartige Belüftungseinrichtungen lassen sich unabhängig von der Bedienung des Fensters oder der Tür einstellen und bestehen beispielsweise aus einem Schieber, der in einer Regenschutzschiene des Fensters angeordnet ist und beim Verschieben Lüftungsöffnungen von der Außenseite zur Rauminnenseite freigibt.

Derartige Belüftungseinrichtungen sind in vielfältigsten Ausgestaltungen bekannt, bedingen aber eine aufwendige Konstruktion, wenn Zuglufterscheinungen zuverlässig vermieden werden sollen, da sich die Schieber nur unzureichend abdichten lassen.

Andere Vorrichtungen, sogenannte Spaltlüftungsvorrichtungen, bewirken eine Zwangsabstellung des Flügelrahmens vom Blendrahmen bei einer dafür vorgesehenen Schaltstellung des Treibstangenbeschlages. Bei der DE 70 33 247 U1 ist dazu an dem Treibstangenbeschlag ein Riegelzapfen über einen Bedienungshandgriff in mehrere Stellungen verschiebbar und in einer Schaltstellung zwischen zwei Riegelstege am feststehenden Blendrahmen stellbar, die gegenüber dem Riegeleingriff zur Rauminnenseite hin versetzt angeordnet sind.

Als Folge davon werden die Riegel aus den Riegeleingriffen heraus gefahren und der so geöffnete Flügel leicht zwangsweise vom Blendrahmen abgehoben bzw. abgestellt wird, so daß etwaige Dichtungen zwischen Blendrahmen und Flügelrahmen außer Eingriff gelangen. Dadurch bildet sich zwischen Flügelrahmen und Blendrahmen ein Lüftungskanal aus, durch den ein Luftaustausch stattfindet.

Eine entsprechende Ausgestaltung ist aus der DE 30 22 163 A1 bekannt, bei dem die Spaltlüftungsstellung als zusätzliche Schaltstellung - neben der Verschlußstellung, der Drehöffnungsstellung und der Kippöffnungsstellung - hinzu kommt.

Bedingt durch diese zusätzliche Schaltstellung ist die Einrichtung relativ aufwendig gestaltet. Zusätzlich erfordert das Abheben des Flügels, daß der Flügelrahmen bis auf das Eingriffselement der Spaltlüftungsvorrichtung bereits geöffnet ist. Dieser ist daher für einen unbefugten Benutzer leicht zu überwinden ist.

Aufgabe der Erfindung soll es daher sein, ein Fenster oder eine Tür bereit zu stellen, bei dem bzw. bei der eine Lüftungsstellung des Flügelrahmens bereit gestellt werden kann, ohne daß die Sicherheit des Fensters bzw. der Tür dabei gemindert wird. Gleichzeitig soll die eingestellte Lüftungsstellung wahlweise auch aufhebbar sein um einen völligen Dichtschluß des Flügelrahmens am Blendrahmen zu erreichen.

Diese Aufgabe wird auf verblüffend einfache Art und Weise dadurch gelöst, daß der Treibstangenbeschlag mit einer Einrichtung zum Bewegen der Dichtung aus seiner ersten Lage, in der die Dichtung am Blendrahmen und Flügelrahmen anliegt in eine zweite Lage, in der die Dichtung vom Blendrahmen oder Flügelrahmen abgehoben wird zusammenwirkt, wobei die Riegel in der zweiten Lage in Eingriff mit den Riegeleingriffen verbleiben. Durch das ausschließliche Bewegen der Dichtungen aus einer abdichtenden Stellung in eine nicht abdichtende Lage wird ein zwischen Blend- und Flügelrahmen befindlicher Lüftungskanal geöffnet, ohne daß die den Verschluß bewirkenden Riegel aus den Riegeleingriffen herausgefahren werden. Somit läßt sich eine Lüftungsstellung des Fensters oder der Tür einstellen, die wahlweise über den Treibstangenbeschlag eingestellt werden kann ohne daß der sichere Verschluß des Flügelrahmens aufgehoben wird. Dadurch ist eine Lüftung auch in Abwesenheit der Personen möglich.

Eine bevorzugte Ausgestaltung sieht dabei vor, daß der Treibstangenbeschlag zumindest drei Schaltstellungen aufweist, wobei in der ersten Schaltstellung die Riegel in den Riegeleingriffen einsitzen, in der zweiten Schaltstellung die Riegel in den Riegeleingriffen einsitzen und gleichzeitig die Einrichtung die Dichtung zumindest bereichsweise vom Blend- oder Flügelrahmen abhebt und in der dritten Schaltstellung die Riegel außer Eingriff mit den Riegeleingriffen bringbar sind. Diese Schaltstellungen kennzeichnen die Verschlußstellung, die gesicherte Lüftungsstellung und eine Schwenköffnungsstellung des Flügels beispielsweise zu Reinigungszwecken.

Ggf. kann zusätzlich vorgesehen werden, daß eine Kippstellung des Flügelrahmens einstellbar ist, bei der der Flügelrahmen um eine untere horizontale Achse geschwenkt werden kann.

Eine einfache Ausgestaltung der Erfindung sieht vor, daß die Einrichtung aus einer durch den Riegel bewegten Platte besteht, welche die Dichtung vom Blendrahmen oder Flügelrahmen abhebt. Durch diese Maßnahme wird erreicht, daß die üblicherweise am Treibstangenbeschlag vorgesehen Riegel zur Bewegung der Dichtung verwendet werden. Dadurch ist es möglich einen herkömmlichen und bekannten, ggf. bereits vorhandenen Treibstangenbeschlag mit der vorgeschlagenen Einrichtung zu versehen.

Eine besonders einfache Ausgestaltung sieht dabei vor, daß die durch den Riegel verlagerbare Platte quer zur Verschieberichtung des Riegels vertagerbar an dem Treibstangenbeschlag oder an dem Flügelrahmen befestigt ist und an einer ihrer Längskanten mit dem Riegel zusammenwirkt sowie mit einer parallel zur Längskante verlaufenden Kontaktkante an der Dichtung anliegt.

Eine besonders einfache Ausgestaltung sieht vor, daß der Riegel als Schließzapfen ausgebildet ist, der mit seiner Mantelfläche an der Längskante der Einrichtung anliegt.

Um die Bewegung der Platte durch den Riegel auf einfach Art und Weise herbeiführen zu können ist vorgesehen, daß die Längskante in dem Bereich eine vorspringende Wulst oder Nocken aufweist, in der der Riegel der zweiten Schaltstellung - der Lüftungsstellung - zugeordnet ist.

Um die Dichtung möglichst einfach erreichen zu können ist es zweckmäßig, daß die Dichtung am Blendrahmen angeordnet ist und unmittelbar neben einer den Treibstangenbeschlag aufnehmenden Beschlagnut angeordnet ist Wenn die Ebene der Dichtung von dem Treibstangenbeschlag weiter entfernt liegt sind aufwendigere Platten erforderlich.

Es kann auch vorgesehen werden, daß an Blendrahmen und Flügelrahmen jeweils eine Dichtung vorgesehen ist. Zur Einstellung der zweiten Schaltstellung - der Lüftungsstellung - ist es dabei erforderlich, beide Dichtungen vom Blendrahmen bzw. Flügelrahmen gleichzeitig und zumindest teilweise abzuheben.

Um den Luftdurchgang an der Einrichtung zu maximieren ist weiterhin vorgesehen, daß die Einrichtung mit Bohrungen oder randoffenen Ausnehmungen zur Vergrößerung des Luftdurchgangs versehen ist. Daher kann der Luftdurchgang über die gesamte Länge der Einrichtung erfolgen.

Zur Rückstellung der Platte in eine Lage in eine unwirksame Stellung , in der diese nicht an der Dichtung anliegt, kann vorgesehen werden, daß die Platte eine Führungskulisse für den Riegel aufweist, in der der Riegel längsverschiebbar aber in Querrichtung formschlüssig aufgenommen ist. Dadurch wird die in Längsrichtung unverschiebbare Platte durch den Riegel quer zu dessen Verschieberichtung zwangsweise verschoben.

Alternativ dazu kann aber vorgesehen werden, daß die Einrichtung eine seitlich offene Führungskulisse aufweist, und daß die Platte durch eine Kraftspeichereinrichtung jeweils in Richtung zum Riegel verlagert wird. Im einfachsten Falle kann die Kraftspeichereinrichtung durch die Dichtung selbst gebildet werden.

Zur Lagerung der Platte an dem Flügel oder an dem Treibstangenbeschlag ist vorgesehen, daß die Platte mit quer zur Verschieberichtung verlaufenden Langlöchern versehen ist, die von Führungsstücken durchgriffen werden.

Die Erfindung betrifft außerdem noch eine Fenster oder eine Tür nach dem Oberbegriff des Anspruchs 13.

Es gilt nämlich auch eine Fenster bzw. eine Tür dahingehend zu verbessern; daß eine Nachrüstung von vorhandenen Fenstern ohne Aufwand auch dann möglich ist, wenn keine Treibstangenbeschläge o.ä. an dem Flügelrahmen vorgesehen sind. Dies ist beispielsweise bei sogenannten Festverglasungen der Fall, bei denen aus optischen Gründen ein nicht bewegbarer Flügelrahmen vorgesehen wird. Es kann aber auch die Notwendigkeit bei einem Flügel mit Treibstangenbeschlag bestehen eine Lüftungsstellung ohne Bewegung des Treibstangenbeschlages bereitstellen zu können, beispielsweise da die Hublänge des Treibstangenbeschlages nicht zur Bewegung einer Einrichtung nach Anspruch 1 bei verriegeltem Flügelrahmen ausreicht.

Die Erfindung sieht daher auch vor, daß an dem Blend- oder Flügelrahmen eine Einrichtung zum Bewegen der Dichtung aus einer ersten Lage, in der die Dichtung an Blendrahmen und Flügelrahmen anliegt in eine zweite Lage, in der die Dichtung vom Blendrahmen abgehoben wird, vorgesehen ist, die ein Bedienelement zum Einstellen der Einrichtung hat.

Die angegebenen Merkmale bewirken eine durch das Bedienelement einstellbare Lüftungsstellung, die unabhängig vom Vorhandensein eines Treibstangenbeschlages ist. Die Einrichtung ist daher bei unbeweglichen Flügelrahmen ebenso wie bei beweglichen Flügelrahmen leicht einsetzbar und kann ggf. sogar nachträglich angebracht werden. Dabei ist die Anordnung einfach aufgebaut und beeinträchtigt weder die Funktion des Flügelrahmens bzw. des Fensters oder der Tür noch wird die Optik des Fensters oder der Tür nachteilig beeinflußt.

Eine vorteilhafte Ausgestaltung sieht vor, daß die Einrichtung aus einer Platte besteht, welche die Dichtung vom Blendrahmen oder Flügelrahmen abhebt. Die Anordnung ist neben der einfachen Herstellung betriebssicher.

Um den engen Platzverhältnissen Rechnung zu tragen, aber eine einfache und unsichtbare Montage der Einrichtung zu gewährleisten ist die Einrichtung an der Falzfläche des Flügelrahmens angeordnet.

Um eine einfache Bedienung der Einrichtung zu gewährleisten ist vorgesehen, daß das Bedienelement am Flügelrahmen angeordnet ist und von der Rauminnenseite her zugänglich ist. Dazu ist besteht ferner das Bedienelement aus einem Schieber, der senkrecht zur Flügelebene verschiebbar ist.

Zweckmäßig ist es auch, wenn der Schieber als Gewindebolzen ausgebildet ist, dessen der Einrichtung zugewandtes Ende einer Gewindebohrung der Platte zugeordnet ist und dessen zur Rauminnenseite weisendes Ende mit einem Bedienknopf versehen ist. Neben einer einfachen Herstellung und Montage des Schiebers an der Einrichtung kann über den Gewindebolzen eine Einstellung der Wirklänge des Schiebers vorgenommen werden, so daß sich verschiedene Abmessungen der Flügelprofile mit einer Anordnung versehen lassen.

Weitere vorteilhafte Ausgestaltungen ergeben sich aus den Figuren.

Es zeigen:
- Fig. 1: ein Fenster in Öffnungsstellung,
- Fig. 2: einen Querschnitt des unteren waagerechten Rahmen- und Flügelschenkels in Verschlußstellung,
- Fig. 3: einen Querschnitt entsprechend Fig. 2 in einer gesicherten Spaltlüftungsstellung,
- Fig. 4 und Fig. 5: einen unteren waagerechten Rahmenschenkel und Flügelschenkel in einer weiteren Ausgestaltung des Fensters,
- Fig. 6a bis 6c: eine Darstellung der Einrichtung zum Bewegen der Dichtung in verschiedenen Schaltstellungen,
- Fig. 7: eine Darstellung des Riegels in den unterschiedlichen Schaltstellungen und
- Fig. 8: ein weiteres Ausführungsbeispiel ohne einen Treibstangenbeschlag.

Bei dem in Fig. 1 dargestellten Fenster ist der Blendrahmen mit 1 und der Flügelrahmen mit 2 bezeichnet. Blendrahmen 1 und Flügelrahmen 2 sind über einen Treibstangenbeschlag 3 gegeneinander verriegelbar. Der Treibstangenbeschlag 3 läßt sich über einen Handhebel 4 in verschiedene Schattstellungen überführen. In einer ersten Schaltstellung - der Verschlußstellung A - ist der Flügelrahmen 2 mit dem Blendrahmen 1 über am Treibstangenbeschlag 3 angeordnete Riegel 5 und ortsfest am Blendrahmen 1 angeordnete Riegeleingriffe 6 festgelegt. Die Riegel 5 hintergreifen dazu in bekannter Art und Weise am Riegeleingriff 6 angebrachte Riegelstege. Im dargestellten Ausführungsbeispiel sind die Riegel 5 als Schließzapfen ausgebildet, die in regelmäßigen Abständen an dem Treibstangenbeschlag 3 durch eine - hier nicht dargestellte - Treibstange in Längsrichtung des Treibstangenbeschlages 3 verschiebbar sind. Der Flügelrahmen 2 kann bei einer zweiten Schaltstellung - der Drehöffnungsstellung B - um eine aufrechte Schwenkachse 7 geschwenkt werden. Über den Treibstangenbeschlag 3 läßt sich darüber hinaus die in Fig. 1 dargestellte dritte Schaltstellung - die Kippöffnungsstellung C - einstellen, bei der der Flügel um eine untere waagerechte Kippachse 8 geschwenkt werden kann. Der Flügel wird dabei an seinem oberen waagerechten Flügelschenkel 9 durch eine Ausstellvorrichtung 10 gehalten.

Das so gebildete Fenster weist im Grunde zwei Lüftungsstellungen auf, nämlich die Kippöffnungsstellung C und die Drehöffnungsstellung B. Bei der Drehöffnungsstellung B ist der Flügel vollständig geöffnet, so daß eine von der Außenseite 13 auf die Rauminnenseite 14 eindringende Person, z.B. ein Einbrecher, ungehindert ist.

In der dargestellten Kippöffnungsstellung C sind alle Riegel 5 aus den Riegeleingriffen 6 verfahren um die Kippöffnungsstellung C des Flügels vornehmen zu können. Der Flügelrahmen 2 ist lediglich durch eine Kippverriegelung im Bereich des vorderen unteren Flügelrahmenschenkels 15 über eine - hier nicht dargestellte - Kippverriegelung gesichert. Diese Kippverriegelungen lassen sich in der Regel sehr leicht überwinden, da der Treibstangenbeschlag 3 für Manipulationen in der Kippöffnungsstellung C zumindest im oberen Bereich des Flügels leicht zugänglich ist. Daher gilt auch ein Fenster in der Kippöffnungsstellung C versicherungstechnisch als "offen" und eignet sich vornehmlich nur zur Lüftung, wenn eine Person im Raum anwesend ist..

Daher ist an dem Fenster die in Fig. 2 dargestellte Einrichtung 20 vorgesehen. In Verbindung mit den Fig. 6a bis 6c wird die Wirkungsweise der Einrichtung 20 deutlich. An dem Blendrahmen 1 ist eine Dichtung 21 angeordnet, die mit einer Dichtlippe 22 an einer Kante 23 anliegt. Dadurch wird eine äußere Dichtkammer 24 gebildet, die mit der Außenseite 13 in Verbindung steht, aber keinen Luftdurchgang zur Rauminnenseite 14 gestattet. Die Dichtung 21 besteht aus einem elastischen Material um etwaige Formabweichungen des Flügelrahmens 2 oder geringfügige Neigungen von Flügelrahmen 2 zum Blendrahmen 1 ausgleichen zu können. Die Dichtung 21 befindet sich dabei umlaufend am Blendrahmen 1, so daß in geschlossenem Zustand an jedem Blendrahmenschenkel die Dichtung 21 ununterbrochen mit dem Flügelrahmen 2 zusammenwirkt. In einer Nut 25 ist der aus einer Treibstange 26 und einer Stulpschiene 27 gebildete Treibstangenbeschlag 3 angeordnet. Die Treibstange 26 ist unterhalb der Stulpschiene 27 längsverschieblich geführt und steht in fester Mitnahmeverbindung mit dem als Schließzapfen ausgebildeten Riegel 5. Dazu durchgreift der Riegel 5 ein Langloch der Stulpschiene 27.

In Richtung der Dichtung 21 ist eine durch den Riegel 5 bewegbare Platte 28 an der Falzfläche 29 des Flügelrahmens 2 angebracht.

Wie aus der Fig. 6a deutlich wird, ist die Platte 28 über in Fig. 2 nicht dargestellte Führungsstücke 30 an der Falzfläche 29 quer zur Verschieberichtung des Riegels 5 bewegbar gelagert. Dazu durchgreifen die Führungsstücke 30 Langlöcher 31 in der Platte 28. Die Führungsstücke 30 stützen dabei die Platte 28 gegen die Falzfläche 28 oder die Stulpschiene 27 ab, so daß diese nur an den Führungsstücken 30 anliegt.

Die Platte 28 weist eine Längskante 32 auf, die im wesentlichen parallel zur Verschieberichtung 33 des Riegels 5 liegt. An der Längskante 32 ist ein Nocken oder eine Wulst 34 vorgesehen, der bzw. die in Richtung des Riegels 5 von der Längskante 32 vorspringt.

Bei an dem Flügelrahmen 2 angebrachter Platte 28 liegt die Längskante 32 an dem Riegel 5 - hier der Mantelfläche des Schließzapfens - an. Eine parallel zur Begrenzungskante 32 verlaufende Kontaktkante 35 liegt hingegen in der in Fig. 6a dargestellten Ausgangslage - der Verschlußstellung A - an oder in Kontakt mit der Dichtung 21. Wird der Riegel 5 aus dieser Ausgangslage durch Betätigung des Treibstangenbeschlages - z.B. mittels des Handhebels 4 verlagert -, stößt der Riegel 5 gegen den Nocken 34. Da der Riegel 5 nur entlang einer Geraden geführt werden kann, wird die Platte 28 in Richtung der Dichtung 21 verschoben. Dabei stößt die Kontaktkante 35 gegen die Dichtung 21, so daß sich die in Fig. 3 dargestellte Lage der Dichtung 21 einstellt.

Nahe an oder in Kontakt stehend mit der Kontaktkante 35 sind in der Platte 28 Öffnungen 36 vorgesehen, die in dem Ausführungsbeispiel nach Fig. 6b die Kontaktkante 35 unterbrechen oder, wie bei dem Ausführungsbeispiel nach 6c entlang der Kontaktkante 35 verlaufen. Bedingt durch die Öffnungen aber auch durch die nur begrenzte elastischer Verformbarkeit der Dichtung 21 wird diese aus einer ersten Lage nach Fig. 2, in der die Dichtung 21 am Blendrahmen 1 und am Flügelrahmen 2 anliegt in die zweite Lage nach Fig. 3, in der die Dichtung 21 vom Blendrahmen oder von dem Flügelrahmen 2 abgehoben ist, überführt. Dabei verbleiben die übrigen Riegel 5 des Treibstangenbeschlages 3 in den Riegeleingriffen 6, wie in Fig. 7 anhand der angedeuteten Schaltstellungen des Riegels 5 und des Riegeleingriffs 6 dargestellt ist.

Dazu ist der Nocken oder die Wulst 34 von der Ausgangslage des Riegels 5 nach Fig. 6a so beabstandet, daß der vom Riegel 5 zurückgelegte Weg nicht ausreicht, um die Riegelstege 6a (Fig. 7) seitlich zu passieren.

In dieser Schaltstellung, der Spaltlüftungsstellung D, kann ein Luftaustausch der Außenseite 13 mit der Rauminnenseite 14 über den Lüftungsweg 37 erfolgen. Dabei dienen die Öffnungen 36 zur Vergrößerung des Lüftungsquerschnittes, der durch die Platte 28 im Zusammenwirken mit der Dichtung 21 erzielt wird.

Wie aus den Fig. 6a bis 6c deutlich wird, ist der Nocken 34 mit seitlichen Anlaufschrägen 38 versehen, die ein Vorbeigleiten des Riegels 5 von der Längskante 32 auf den Nocken 34 gestatten, ohne daß die Bedienung des Treibstangenbeschlages beeinträchtigt wird.

Bei dem in Fig. 4 und 5 dargestellten Ausführungsbeispiel ist der Blendrahmen 1 und der Flügelrahmen 2 über zwei Dichtungen 40, 41 gegeneinander abgedichtet. Die Dichtung 41 ist dabei in einer Nut 42 des Flügelrahmens 2 befestigt, die unmittelbar neben der den Treibstangenbeschlag 3 aufnehmenden Nut 25 angeordnet ist. Die Dichtung 41 hingegen ist in einer Nut 43 des Blendrahmens 1 befestigt und stößt ihrerseits gegen die Kante 23 des Flügelrahmens 2, die unmittelbar neben der Nut 25 liegt. Die Dichtung 41 des Flügelrahmens 2 stößt an eine Kante 44 des Blendrahmens 1, die senkrecht zum Rahmenfalz 45 verläuft. Auf dem Rahmenfalz 45 werden die Riegeleingriffe 6 befestigt, was zur besseren Übersicht der Figuren hier nicht dargestellt ist.

Auf der Stulpschiene 27 des Treibstangenbeschlages 3 sind zwei Platten 46, 47 vorgesehen, die entsprechend den Platten 28 der Fig. 6a bis 6c ausgebildet sind, aber in entgegengesetzte Richtungen durch den Riegel 5 verschoben werden. Die Platten 46, 47 können dabei über eine zwischen diesen wirkende Kraftspeichereinrichtung in Form einer Zugfeder jeweils zur Anlage an den Riegel 5 gebracht werden.

Neben der Ausgestaltung der Platte 28 nach den Fig. 6a bis 6c ist es aber auch denkbar, daß die Platte 28 eine geschlossene Führungskulisse enthält, in der beispielsweise der Riegel 5 längsverschiebbar aber in Querrichtung formschlüssig aufgenommen ist. Dann wird die in Längsrichtung unverschiebbare Platte 28 entsprechend der Form der Führungskulisse und der Bewegung des Riegels 5 zwangsweise verschoben, so daß keine Rückstellkräfte durch Kraftspeichereinrichtungen od. dgl. notwendig sind. Ist die Einrichtung 20 mit einer seitlich offenen Führungskulisse ausgestattet, wie dies beispielsweise in den Fig. 6a bis Fig. 6c dargestellt ist, kann eine Kraftspeichereinrichtung beispielsweise im Bereich der Langlöcher 31 zum Ausrichten der Platte jeweils in Richtung zum Riegel 5 vorgesehen werden. Diese Kraftspeichereinrichtung kann im einfachsten Fall bereits durch die Dichtung 21, 40, 41 gebildet werden, da diese Dichtungen aufgrund ihrer elastischen Eigenschaften ansich bereits Kraftspeichereinrichtungen darstellen.

Von besonderem Vorteil ist bei den dargestellten Ausführungsbeispielen eine Verwendung eines exzentrisch gelagerten Schließzapfens als Riegel 5. Durch die exzentrische Verstellung des Riegels 5 kann zum einen der Zeitpunkt des Zusammentreffens mit dem Nocken 34 bestimmt werden, zum anderen aber auch die Ausstellweite der Platte 28 ggf. den baulichen Gegebenheiten angepaßt werden.

Selbstverständlich ist es aber auch möglich, daß der Riegel 5 als Pilzkopfzapfen ausgebildet ist, dessen verbreiterter Kopf die Begrenzungskanten eines mit einem Hinterschnitt versehenen Riegeleingriff hintergreifen. Derartige Pilzkopfzapfen haben sich bei einbruchhemmenden Beschlägen bereits vielfach bewährt. Es ist selbstverständlich auch möglich, daß zur Verriegelung und zur Bewegung der Platte 28 ein und derselbe Riegel 5 verwendet wird. Dabei ist von besonderem Vorteil, daß die Platte 28 auf der zur Außenseite 13 liegenden Seite der Falzfläche 29 liegt, während die Riegelstege 6a im allgemeinen nur auf der zur Rauminnenseite 14 liegenden Seite mit dem Riegel 5 zusammenwirken. Daher sind keine Platzprobleme bei derartigen Anordnungen zu befürchten.

Die einfache Ausgestaltung der Einrichtung 20 erlaubt die mehrfache Anordnung an einem Fenster, so daß beispielsweise eine Einrichtung 20 am unteren waagerechten Holm 15 und eine weitere Einrichtung am oberen Flügelrahmenschenkel 9 vorgesehen werden kann. Dadurch wird die Zirkulation der Raumluft auf der Rauminnenseite 14 gesteigert.

Bei dem in Fig. 8 dargestellten Fenster oder Tür mit Blend- und Flügelrahmen (1,2), ist zwischen Blend- und Flügelrahmen (1,2) ebenfalls eine umlaufende Dichtkammer (24) gebildet, die durch zumindest eine Dichtung (21) abgedichtet wird. Es ist jedoch kein Treibstangenbeschlag wie bei den vorgenannten Ausführungsbeispielen zwischen Blendrahmen 1 und Flügelrahmen 2 wirksam bzw. notwendig. Die Einrichtung 40 besteht auch hier aus einer Platte 41, welche die Dichtung 21 vom Blendrahmen 1 oder Flügelrahmen 2 abhebt. Die Platte 41 ist dabei zusammen mit der Einrichtung 40 an der Falzfläche 29 des Flügelrahmens 2 angeordnet und übergreift die Nut 25 bzw. deckt diese bereichsweise ab.

Die beschriebe Anordnung ohne Treibstangenbeschlag findet bei Festverglasungen Anwendung, bei denen neben beweglichen Flügelrahmen unbewegliche, fest mit dem Blendrahmen verbundene Flügelrahmen 2 vorgesehen sind. Aus optischen Gründen wird zur Vereinheitlichung der Ansicht auch das nicht zu öffnende Festglaselement mit einem Flügelrahmen 2 versehen. Eine Lüftungsstellung läßt sich dabei über die Einrichtung 40 auch bei solchen Flügelrahmen 2 einstellen.

An dem Flügelrahmen 2 ist die Einrichtung 40 zum Bewegen der Dichtung 21 aus der bereits beschriebenen ersten Lage, in der die Dichtung 21 an Blendrahmen 1 und Flügelrahmen 2 anliegt in eine zweite Lage, in der die Dichtung 21 vom Blendrahmen 1 abgehoben wird, vorgesehen. Dazu reicht die Platte 41 bis zur Dichtung 21 heran und liegt mit der Kontaktkante 42 an dieser an. Die Kontaktkante 42 entspricht in Funktion und Aufbau der in Fig. 6a bis 6c beschriebenen Kontaktkante 35, wird aber durch ein Bedienelement 43 zum Einstellen der Einrichtung 40 bewegt. Das Bedienelement 43 ist ebenfalls am Flügelrahmen 2 angeordnet und von der Rauminnenseite 14 her zugänglich. Dazu durchgreift das Bedienelement 43 eine Bohrung 44 des Flügelrahmens 2 und ragt vor die Flügelrahmensichtfläche 45. Das Bedienelement 43 ist als Schieber wirksam und senkrecht zur Flügelebene - entlang des Pfeiles 45 - verschiebbar. Der Schieber ist als Gewindebolzen ausgebildet, dessen der Platte 41 zugewandte Ende 46 einer Gewindebohrung 47 der Platte 41 zugeordnet ist und dessen zur Rauminnenseite 14 weisendes Ende 48 mit einem Bedienknopf 49 versehen ist.

An dem Gewindebolzen ist eine Gewindehülse 50 verstellbar angeordnet, die zusammen mit der Flügelrahmensichtfläche 45 die Endstellung des Schiebers fixiert. Die Gewindebohrung 47 ist dabei in einem Verbindungsstück 51 angebracht, das fest mit der Platte 41 verbunden ist. Die Platte 41 kann - ebenso wie die Platte 28 (Fig. 6a-6c) - über eine große Teillänge des entsprechenden Flügelrahmenschenkel 15 reichen um einen möglichst großen Lüftungsweg zu bilden. Dazu ist die Platte 41 in regelmäßigen Abständen verschiebar an dem Flügelrahmen 2 befestigt und ggf. mit mehreren Bedienelementen 43 versehen.

Es kann aber auch vorgesehen werden, daß der Gewindebolzen in einer sich an der Außenseite 52 des Überschlages 53 abstützenden Hülse geführt und in axialer Richtung unverschieblich gehalten ist, so daß durch verdrehen des Gewindebolzens die Platte 42 in Richtung des Pfeiles 45 hin- und herbewegt werden kann.

Die Einrichtung 40 kann dabei selbstverständlich auch bei einem vorhandenen Treibstangenbeschlag eingesetzt werden. Sie bietet aber gegenüber den in Fig. 2 bis 6 geschilderten Ausführungsbeispielen den Vorteil, daß eine Bedienung unabhängig vom Treibstangenbeschlag stattfindet und die Lüftungsstellung auch denn eingestellt werden kann, wenn der Treibstangenbeschlag nicht ausreichenden Gesamthub aufweist, um den Riegeleingriff (Fig. 7) und die Vorlagen der Dichtung gleichzeitig zu bewirken.

### Bezugszeichen:

- 1: Blendrahmen
- 2: Flügelrahmen
- 3: Treibstangenbeschlag
- 4: Handhebel
- 5: Riegel
- 6: Riegeleingriff
- 6a: Riegelsteg
- 7: Schwenkachse
- 8: Kippachse
- 9: Flügelschenkel
- 10: Ausstellvorrichtung

- 13: Außenseite
- 14: Rauminnenseite
- 15: Flügelrahmenschenkel

- 20: Einrichtung
- 21: Dichtung
- 22: Dichtlippe
- 23: Kante
- 24: Dichtkammer
- 25: Nut
- 26: Treibstange
- 27: Stulpschiene
- 28: Platte
- 29: Falzfläche
- 30: Führungsstück
- 31: Langloch
- 32: Längskante
- 33: Verschieberichtung
- 34: Nocken oder Wulst
- 35: Kontaktkante
- 36: Öffnungen
- 37: Lüftungsweg
- 38: Anlaufschrägen

- 40: Einrichtung
- 41: Platte
- 42: Kontaktkante
- 43: Bedienelement
- 44: Bohrung
- 45: Flügelrahmensichtfläche
- 46: Ende
- 47: Gewindebohrung
- 48: Ende
- 49: Bedienknopf
- 50: Gewindehülse
- 51: Verbindungsstück
- 52: Außenseite
- 53: Überschlag

- A: Verschlußstellung
- B: Drehöffnungsstellung
- C: Kippöffnungsstellung
- D: Spaltlüftungsstellung

## Patentansprüche

1. Fenster oder Tür mit Blend- und Flügelrahmen (1, 2),
wobei zwischen Blend- und Flügelrahmen (1, 2) eine umlaufende Dichtkammer (24) gebildet ist, die durch zumindest eine Dichtung (21) abgedichtet wird,
wobei der Blendrahmen (1) und der Flügelrahmen (2) über einen beweglichen Riegel (5) und ortsfeste Riegeleingriffe (6) aufweisenden Treibstangenbeschlag (3) wahlweise verriegelbar oder entriegelbar sind,
*wobei die Dichtung (21) am Blendrahmen (1) befestigt ist und am Flügelrahmen (2)* anliegt,
oder am *Flügelrahmen (2)* befestigt ist und am *Blendrahmen (1)* anliegt, **dadurch gekennzeichnet,**
**daß** der Treibstangenbeschlag (3) mit einer Einrichtung (20) zum Bewegen der Dichtung (21) aus einer ersten Lage, in der die Dichtung (21) an Blendrahmen (1) oder Flügelrahmen (2) anliegt in eine zweite Lage, in der die Dichtung (21) vom Blendrahmen (1) oder Flügelrahmen (2) abgehoben wird, zusammenwirkt,
wobei die Riegel (5) in der zweiten Lage im Eingriff mit den Riegeleingriffen (6) verbleiben.

2. Fenster oder Tür mit Blend- und Flügelrahmen nach Anspruch 1,
**dadurch gekennzeichnet,**
**daß** der Treibstangenbeschlag (3) zumindest drei Schaltstellungen aufweist,
wobei in der ersten Schaltstellung (A) die Riegel (5) in den Riegeleingriffen (6) einsitzen,
in der zweiten Schaltstellung (D) die Riegel (5) in den Riegeleingriffen (6) einsitzen und die Einrichtung (29) die Dichtung (21) zumindest bereichsweise vom Blend- oder Flügelrahmen (1, 2) abhebt,
und in der dritten Schaltstellung (B oder C), die Riegel (5) außer Eingriff mit den Riegeleingriffen (6) bringbar sind.

3. Fenster oder Tür mit Blend- und Flügelrahmen nach Anspruch 1 oder 2,
**dadurch gekennzeichnet,**
**daß** die Einrichtung (20) aus einer durch den Riegel (5) bewegten Platte (28) besteht, welche die Dichtung (21) vom Blendrahmen (1) oder Flügelrahmen (2) abhebt.

4. Fenster oder Tür mit Blend- und Flügelrahmen nach Anspruch 3,
**dadurch gekennzeichnet,**
**daß** die durch den Riegel (5) verlagerbare Platte (28) quer zur Verschieberichtung (33) des Riegels (5) an dem Treibstangenbeschlag (3) oder dem Flügelrahmen (2) befestigt ist und an einer Ihrer Längskanten (32) mit dem Riegel (5) zusammenwirkt sowie mit einer parallel zur Längskante (32) verlaufenden Kontaktkante (35) an der Dichtung (21) anliegt.

5. Fenster oder Tür mit Blend- und Flügelrahmen nach einem der Ansprüche 1 bis 4,
**dadurch gekennzeichnet,**
**daß** der Riegel (5) als Schließzapfen ausgebildet ist, der mit seiner Mantelfläche an der Längskante (32) der Einrichtung (20) anliegt.

6. Fenster oder Tür mit Blend- und Flügelrahmen nach einem der Ansprüche 1 bis 5,
**dadurch gekennzeichnet,**
**daß** die Längskante (32) in dem Bereich eine vorspringende Wulst oder Nocken (34) aufweist, in der der Riegel (5) der zweiten Schaltstellung (D) zugeordnet ist.

7. Fenster oder Tür mit Blend- und Flügelrahmen nach einem der Ansprüche 1 bis 6,
**dadurch gekennzeichnet,**
**daß** die Dichtung (21) am Blendrahmen (1) angeordnet ist und unmittelbar neben einer den Treibstangenbeschlag (3) aufnehmenden Nut (25) angeordnet ist.

8. Fenster oder Tür mit Blend- und Flügelrahmen nach einem der Ansprüche 1 bis 7,
**dadurch gekennzeichnet,**
**daß** an Blendrahmen (1) und Flügelrahmen (2) jeweils eine Dichtung (21) vorgesehen ist.

9. Fenster oder Tür mit Blend- und Flügelrahmen nach einem der Ansprüche 1 bis 8,
**dadurch gekennzeichnet,**
**daß** die Einrichtung (20) mit Bohrungen oder randoffenen Ausnehmungen (36) zur Vergrößerung des Lüftungsquerschnitts versehen ist.

10. Fenster oder Tür mit Blend- und Flügelrahmen nach einem der Ansprüche 1 bis 9,
**dadurch gekennzeichnet,**
**daß** die Platte (28) mit quer zur Verschieberichtung (33) verlaufenden Langlöchem (31) versehen ist, die von Führungsstücken (30) durchgriffen werden.

11. Fenster oder Tür mit Blend- und Flügelrahmen nach einem der Ansprüche 1 bis 6,
**dadurch gekennzeichnet,**
**daß** die Einrichtung (20) eine Führungskulisse für den Riegel (5) aufweist, in der der Riegel (5) längsverschiebbar aber in Querrichtung formschlüssig aufgenommen ist.

12. Fenster oder Tür mit Blend- und Flügelrahmen nach einem der Ansprüche 1 bis 10,
**dadurch gekennzeichnet,**
**daß** die Einrichtung (20) eine seitlich offene Führungskulisse aufweist und daß die Platte (28) durch eine Kraftspeichereinrichtung jeweils in Richtung zum Riegel (5) verlagert wird.

13. Fenster oder Tür mit Blend- und Flügelrahmen (1,2),
wobei zwischen Blend- und Flügelrahmen (1,2) eine umlaufende Dichtkammer (24) gebildet ist, die durch zumindest eine Dichtung (21) abgedichtet wird,
*wobei die Dichtung (21) am Flügelrahmen (2) befestigt ist und am Blendrahmen (1) anliegt,*
**dadurch gekennzeichnet,**
**daß** an dem Blend- oder Flügelrahmen (1,2) eine Einrichtung (40) zum Bewegen der Dichtung (21) aus einer ersten Lage, in der die Dichtung (21) an Blendrahmen (1) anliegt in eine zweite Lage, in der die Dichtung (21) vom Blendrahmen (1) abgehoben wird, vorgesehen ist,
die ein Bedienelement (43) zum Einstellen der Einrichtung (40) hat.

14. Fenster oder Tür nach Anspruch 13,
**dadurch gekennzeichnet,**
**daß** die Einrichtung (40) aus einer Platte (41) besteht, welche die Dichtung (21) vom Blendrahmen (1) abhebt.

15. Fenster oder Tür nach Anspruch 13 oder 14,
**dadurch gekennzeichnet,**
**daß** die Einrichtung (40) an der Falzfläche (29) des Flügelrahmens (2) angeordnet ist.

16. Fenster oder Tür nach einem der Ansprüche 13 bis 15,
**dadurch gekennzeichnet,**
**daß** das Bedienelement (43) am Flügelrahmen (2) angeordnet ist und von der Rauminnenseite (14) her zugänglich ist.

17. Fenster oder Tür nach einem der Ansprüche 13 bis 16,
**dadurch gekennzeichnet,**
**daß** das Bedienelement (43) aus einem Schieber besteht, der senkrecht zur Flügelebene verschiebbar ist.

18. Fenster oder Tür nach einem der Ansprüche 13 bis 17,
**dadurch gekennzeichnet,**
**daß** der Schieber als Gewindebolzen ausgebildet ist, dessen der Einrichtung (40) zugewandtes Ende (46) einer Gewindebohrung der Platte (41) zugeordnet ist und dessen zur Rauminnenseite (14) weisendes Ende (48) mit einem Bedienknopf (49) versehen ist.

## Claims

1. A window or door with a fixed frame (1) and a leaf frame (2), wherein a peripheral sealing chamber (24) is formed between the fixed frame and the leaf frame (1, 2) and is sealed by at least one seal (21),
wherein the fixed frame (1) and the leaf frame (2) are lockable and unlockable when required via a positioning-bar fitting (3) comprising a movable bolt (5) and stationary bolt engagement means (6),
wherein the seal (21) is fastened to the fixed frame (1) and abuts the leaf frame (2) or is fastened to the leaf frame (2) and abuts the fixed frame (1), **characterised in that**
the positioning-bar fitting (3) co-operates with a device (20) for moving the seal (21) from a first position in which the seal (21) abuts the fixed frame (1) or leaf frame (2) into a second position in which the seal (21) is lifted off the fixed frame (1) or leaf frame (2), and
wherein in the second position the bolts (5) remain in engagement with the bolt engagement means (6).

2. A window or door with a fixed frame and a leaf frame according to claim 1, **characterised in that** the positioning-bar fitting (3) has at least three operating positions,
wherein in the first operating position (A) the bolts (5) are disposed in the bolt engagement means (6),
in the second operating position (D) the bolts (5) are disposed in the bolt engagement means (6) and the device (29) lifts the seal (21) off the fixed frame or leaf frame (1, 2), at least at places,
and in the third operating position (B or C) the bolts (5) can be brought out of engagement with the bolt engagement means (6).

3. A window or door with a fixed frame and a leaf frame according to claim 1 or 2, **characterised in that** the device (20) comprises a plate (28) moved by the bolt (5) and lifting the seal (21) off the fixed frame (1) or leaf frame (2).

4. A window or door with a fixed frame and a leaf frame according to claim 3, **characterised in that** the plate (28) movable by the bolt (5) is fastened to the positioning-bar fitting (3) or the leaf frame (2) transversely of the direction (33) of displacement of the bolt (5), and one longitudinal edge (32) of the plate co-operates with the bolt (5) and a contact edge (35) parallel to the longitudinal edge (32) abuts the seal (21).

5. A window or door with a fixed frame and leaf frame according to any of claims 1 to 4,
**characterised in that** the bolt (5) is a locking lug and its cylindrical surface abuts the longitudinal edge (32) of the device (20).

6. A window or door with a fixed frame and leaf frame according to any of claims 1 to 5, **characterised in that** the longitudinal edge (32) has a projecting bead or cam (34) in the region in which the bolt (5) has the second operating position (D).

7. A window or door with a fixed frame and leaf frame according to any of claims 1 to 6, **characterised in that** the seal (21) is disposed on the fixed frame (1) and is disposed directly alongside a groove (25) receiving the positioning-bar fitting (3).

8. A window or door with a fixed frame and leaf frame according to any of claims 1 to 7, **characterised in that** a seal (21) is provided on the fixed frame (1) and on the leaf frame (2).

9. A window or door with a fixed frame and leaf frame according to any of claims 1 to 8, **characterised in that** the device (20) is formed with bores or recesses (36) open at the edges to increase the ventilation cross-section.

10. A window or door with a fixed frame and leaf frame according to any of claims 1 to 9, **characterised in that** the plate (28) is formed with slots (31) extending transversely of the direction (33) of displacement and with guide members (30) extending through them.

11. A window or door with a fixed frame and leaf frame according to any of claims 1 to 6, **characterised in that** the device (20) comprises a guide slot for the bolt (5) in which the bolt (5) is received positively in the transverse direction but is movable longitudinally.

12. A window or door with a fixed frame and leaf frame according to any of claims 1 to 10, **characterised in that** the device (20) has a laterally open guide slot and the plate (28) is moved in the direction towards the bolt (5) by an energy storage device.

13. A window or door with a fixed frame and a leaf frame (1, 2), wherein a peripheral sealing chamber (24) is formed between the fixed frame (1) and the leaf frame (2) and sealed by at least one seal (21),
wherein the seal (21) is fastened to the leaf frame (2) and abuts the fixed frame (1), **characterised in that** a device (40) is provided on the fixed frame or leaf frame (1, 2) for moving the seal (21) from a first position in which the seal (21) abuts the fixed frame (1) into a second position in which the seal (21) is lifted off the fixed frame (1), the device (40) being adjustable by a control element (43).

14. A window or door according to claim 13, **characterised in that** the device (40) comprises a plate (41) which lifts the seal (21) off the fixed frame (1).

15. A window or door according to claim 13 or 14, **characterised in that** the device (40) is disposed on the rebate surface (29) of the leaf frame (2).

16. A window or door according to any of claims 13 to 15, **characterised in that** the control element (43) is disposed on the leaf frame (2) and is accessible from the interior (14) of the room.

17. A window or door according to any of claims 13 to 16, **characterised in that** the control element (43) comprises a slide movable at right angles to the plane of the leaf.

18. A window or door according to any of claims 13 to 17, **characterised in that** the slide is a threaded bolt with one end (46) facing the device (40) and associated with a threaded bore in the plate (41) and one end (48) pointing towards the interior (14) of the room and bearing a control knob (49).

## Revendications

1. Fenêtre ou porte avec châssis dormant et châssis de battant (1, 2), un compartiment de fermeture (24) périphérique obturé par au moins une fermeture (21) étant constitué entre le châssis dormant et le châssis de battant (1, 2),
le châssis dormant (1) et le châssis de battant (2) pouvant être verrouillés ou déverrouillés via une ferrure de bielle (3) présentant un verrou mobile (5) et des engrenages de verrous (6) fixes, la fermeture (21) étant fixée au châssis dormant (1) et reposant contre le châssis de battant (2) ou étant fixée au châssis de battant (2) et reposant contre le châssis dormant (1),
**caractérisée en ce que**
la ferrure de bielle (3) est solidaire d'un dispositif de déplacement de la fermeture (21) d'une première position dans laquelle la fermeture (21) repose contre le châssis dormant ou le châssis de battant (2) jusque dans une deuxième position dans laquelle la fermeture (21) est soulevée par rapport au châssis dormant (1) ou au châssis de battant (2), les verrous (5) restant, dans la seconde position, en position d'engrenage avec les engrenages de verrous (6).

2. Fenêtre ou porte avec châssis dormant et châssis de battant selon la revendication 1,
**caractérisée en ce que**
la ferrure de bielle (3) présente au moins trois positions de réglage,
les verrous (5) étant insérés, dans la première
position de réglage (A), dans les engrenages de verrous (6), les verrous étant, dans la deuxième position de réglage (D), insérés dans les engrenages de verrous (6), le dispositif (29) soulevant la fermeture (21) par rapport au châssis dormant ou châssis de battant (1, 2), au moins par sections, et les verrous (5) pouvant, dans une troisième position de réglage (B ou C), être désengrenés par rapport aux engrenages de verrous.

3. Fenêtre ou porte avec châssis dormant et châssis de battant selon la revendication 1 ou 2,
**caractérisée en ce que**
le dispositif (20) est constitué d'une plaque bougée via le verrou (5) et qui soulève la fermeture (21) par rapport au châssis dormant (1) ou au châssis de battant (2).

4. Fenêtre ou porte avec châssis dormant et châssis de battant selon la revendication 3,
**caractérisée en ce que**
la plaque (28) déplaçable via le verrou (5) est fixée transversalement par rapport à la direction de déplacement (33) du verrou (5), contre la ferrure de bielle (3) ou le châssis de battant (2), est solidaire, sur une de ses arêtes longitudinales (32), avec le verrou (5) et repose avec un bord de contact (35) parallèle à l'arête longitudinale (32) contre la fermeture (21).

5. Fenêtre ou porte avec châssis dormant et châssis de battant selon une des revendications 1 à 4,
**caractérisée en ce que**
le verrou (5) se présente sous la forme d'un tourillon de fermeture dont la surface extérieure repose contre une arête longitudinale (32) du dispositif (20).

6. Fenêtre ou porte avec châssis dormant et châssis de battant selon une des revendications 1 à 5,
**caractérisée en ce que**
l'arête longitudinale (32) présente, dans le segment, un renflement ou une saillie (34) proéminent(e) relié(e) au verrou (5) de la deuxième position de réglage (D).

7. Fenêtre ou porte avec châssis dormant et châssis de battant selon une des revendications 1 à 6,
**caractérisée en ce que**
la fermeture (21) est disposée contre le châssis dormant (1), directement à côté d'une rainure (25) recevant la ferrure de battant (3).

8. Fenêtre ou porte avec châssis dormant et châssis de battant selon une des revendications 1 à 7,
**caractérisée en ce que**
une fermeture (21) est prévue contre le châssis dormant (1) et le châssis de battant (2).

9. Fenêtre ou porte avec châssis dormant et châssis de battant selon une des revendications 1 à 8,
**caractérisée en ce que**
le dispositif (20) est doté d'alésages ou d'évidements (36) ouverts sur les arêtes et destinés à agrandir la section transversale d'aération.

10. Fenêtre ou porte avec châssis dormant et châssis de battant selon une des revendications 1 à 9,
**caractérisée en ce que**
la plaque (28) est dotée d'orifices longitudinaux (31) s'étendant transversalement par rapport à la direction de déplacement (33) et traversés par des éléments de guidage (30).

11. Fenêtre ou porte avec châssis dormant et châssis de battant selon une des revendications 1 à 6,
**caractérisée en ce que**
le dispositif (20) présente une coulisse de guidage du verrou (5) dans laquelle le verrou (5) peut coulisser longitudinalement tout en étant reçu transversalement avec épousement de formes.

12. Fenêtre ou porte avec châssis dormant et châssis de battant selon une des revendications 1 à 10,
**caractérisée en ce que**
le dispositif (20) présente une coulisse de guidage ouverte latéralement et **en ce que** la plaque (28) est déplacée vers le châssis (5) via un accumulateur d'énergie.

13. Fenêtre ou porte avec châssis dormant et châssis de battant (1,2), un compartiment de fermeture (24) périphérique obturé par au moins une fermeture (21) étant formé entre le châssis dormant et le châssis de battant (1, 2), la fermeture (21) étant fixée au châssis de battant (2) et reposant contre le châssis dormant (1), et
**caractérisée en ce que**
un dispositif (40) destiné à déplacer la fermeture (21) d'une première position dans laquelle la fermeture (21) repose contre le châssis dormant (1) vers une deuxième position dans laquelle la fermeture (21) est soulevée par rapport au châssis dormant (1), ledit dispositif comprenant un élément de manipulation (43) destiné au réglage.

14. Fenêtre ou porte selon la revendication 13,
**caractérisée en ce que**
le dispositif (40) est constitué d'une plaque (41) soulevant la fermeture (21) par rapport au châssis dormant (1).

15. Fenêtre ou porte selon la revendication 13 ou 14,
**caractérisée en ce que**
le dispositif (40) a été disposé contre la surface de feuillure (29) du châssis de battant (2).

16. Fenêtre ou porte selon une des revendications 13 à 15,
**caractérisée en ce que**
l'élément de service (43) est disposé contre le châssis de battant (2) et est accessible à partir du côté intérieur du compartiment (14).

17. Fenêtre ou porte selon une des revendications 13 à 16,
**caractérisée en ce que**
l'élément de service (43) est constitué d'une coulisse pouvant coulisser perpendiculairement au plan du battant.

18. Fenêtre ou porte selon une des revendications 13 à 17,
**caractérisée en ce que**
la coulisse se présente sous la forme d'un boulon fileté dont l'extrémité (46) orientée vers le dispositif (40) est reliée à un alésage fileté de la plaque (41) et dont l'extrémité (48) dirigée vers le côté intérieur du compartiment (14) est dotée d'un bouton de service (49).
